# EUROPÄISCHE PATENTSCHRIFT

(11) **EP 0 089 553 B1**
(45) Veröffentlichungstag und Bekanntmachung des Hinweises auf die Patenterteilung: **20.01.1988**
(21) Anmeldenummer: 83102320.5
(22) Anmeldetag: 09.03.1983
(51) Int. Cl.: H01H 50/24, H01H 50/64

(54) **Aus formschlüssig ineinandergreifenden Teilen aufgebautes Luftschütz**
Contactor composed of parts which fit into each other
Contacteur composé de parties s'emboîtant mutuellement

(30) Priorität: 22.03.1982 DE 3210447
(43) Veröffentlichungstag der Anmeldung: 28.09.1983
(73) Patentinhaber: SIEMENS AKTIENGESELLSCHAFT, 80333 München (DE)
(72) Erfinder: Harbauer, Werner, Dipl.-Ing., D-8460 Schwandorf (DE); Drexler, Johann, D-8460 Schwandorf (DE); Flierl, Erwin, D-8451 Kümmersbruck (DE)

(56) Entgegenhaltungen:
- EP-A- 0 012 696
- DE-B- 1 145 701
- FR-A- 2 251 904
- GB-A- 1 359 124
- US-A- 1 499 421
- US-A- 4 193 052

## Beschreibung

Die Erfindung bezieht sich auf ein aus formschlüssig ineinandergreifenden Teilen aufgebautes Luftschütz, dessen U-förmig ausgebildetes, feststehendes Magnetteil samt Klappanker und auf einen ersten Schenkel des feststehenden Magnetteiles aufgeschobener Betätigungsspule quer zur Bewegungsrichtung des Klappankers in ein topfförmiges Gehäuse eingeschoben ist, wobei das eine Ende des Klappankers im Bereich des zweiten Schenkels des feststehenden Magnetteiles gelagert ist und das freie Ende mit dem Kontaktträger zusammenwirkt.

Bei einem bekannten Luftschütz der obengenannten Art (DE-C-11 33 010, DE-B 11 45 701) ist der vom Anker betätigbare, die Kontaktstücke haltende Träger zwischen dem Boden des Gehäuses und dem Spulenkörper des Magneten verschiebbar geführt und mit dem Klappanker nach Art eines Kugel- oder Walzengelenkes formschlüssig verbunden. Diese Verbindung ist notwendig, um den Klappanker gegen Verschieben quer zur Bewegungsrichtung zu' sichern. Die formschlüssige Verbindung kann jedoch zu einer Verkantung beim Verschieben des Kontaktträgers führen. Außerdem ist bei dieser bekannten Anordnung der feststehende Magnetteil über eine Schraube im Gehäuse gehalten.

Durch die Erfindung soll ein Luftschütz der obengenannten Art geschaffen werden, das eine einfache Ankerführung unter Beibehaltung des formschlüssigen Aufbaues ermöglicht.

Die Aufgabe wird dadurch gelöst, daß der Anker aus sich in zu den Polflächen des feststehenden Magnetteiles parallelen Ebenen erstreckenden Einzelblechen zusammengesetzt ist, daß das den Polflächen des feststehenden Magnetteiles zugewandte dieser Einzelbleche am gelagerten Ende-des Ankers eine Abbiegung aufweist, die - die Lage des Ankers in seiner Längsrichtung sichernd - den zweiten Schenkel des feststehenden Magnetteiles hintergreift und in einem Spalt zwischen diesem Schenkel und der benachbarten Gehäusewand ragt, und daß zur Lagesicherung des Ankers gegen seitliche Verschiebung oder Abheben aus der Lagerstelle weitere Gehäuserippen vorgesehen sind, derart, daß das Zusammenwirken des Ankers mit dem Kontaktträger aufgrund einfacher Anlage des freien Ankerendes an dem Kontaktträger erfolgen kann, und daß das feststehende Magnetteil angreifende, an der benachbarten Innenwand des Gehäuses ausgebildete Anschläge gegen Längsverschiebung im Gehäuse gehalten ist. Zur Sicherung des Ankers gegen Abheben aus der Lagerstelle ist es vorteilhaft, wenn neben den Gehäuserippen oder statt dieser Andrückfedern vorgesehen sind. Eine Vernietung oder sonstige Befestigung der Einzelbleche untereinander kann vermieden werden, wenn an den an die Abbiegung angrenzenden, um 90° versetzt liegenden Seitenkanten des Bleches vom Schenkel wegweisende, die weiteren Bleche zwischen sich aufnehmende Zungen abgebogen sind. Mit Vorteil können die Zungen auch zur Halterung von Andrückfedern dienen, sofern solche vorgesehen sind. Gesonderte Befestigungsmittel für Polplatte oder Kurzschlußring können entfallen, wenn am ersten Schenkel eine Polplatte oder ein Kurzschlußring eingelegt ist und durch Anlage am Gehäuse gehalten ist.

Anhand der Zeichnung wird ein Ausführungsbeispiel gemäß der Erfindung beschrieben und die Wirkungsweise näher erläutert.

Es zeigen:
Fig. 1 das Schütz mit Magnetsystem und Kontaktbrückenträger in Seitenansicht im Schnitt in der Aus-Stellung,
Fig. 2 eine Schnittdarstellung durch das Magnetsystem nach Fig. 1 gemäß der Linie 11-11, und zwar in der Stellung Ein,
Fig. 3 eine Schnittdarstellung durch das Schütz nach Fig. 1 gemäß der Linie 111-111,
Fig. 4 eine Schnittdarstellung gemäß der Linie IV-IV nach Fig. 1, und zwar die Halterung des Schenkels des feststehenden Magnetteils im Gehäuse und
Fig. 5 eine Teildarstellung des Schützes nach Fig. 1, bei dem anstelle der Polplatte für Gleichstrombetrieb ein Kurzschlußring für Wechselstrombetrieb eingelegt ist.

In das Gehäuse 1 des Luftschützes ist der feststehende Magnetteil 2, auf den die Spule 3 mit dem Spulenkörper aufgeschoben ist, zusammen mit dem Anker 4, der aus einzelnen Blechplatten zusammengesetzt ist, eingeschoben. Am feststehenden Magnetteil 2 ist nach Fig. 1 eine Polplatte 5 angebracht, die einerseits am Schenkel 6 des feststehenden Magnetteils 2 in entsprechende Nuten eingelegt ist und sich andererseits an Gehäusevorsprüngen 7 abstützt. Anstelle der Polplatte kann auch ein Kurzschlußring 8, wie aus Fig. 5 zu ersehen, vorgesehen werden, der sich einerseits am Spulenkörper 9 der Spule 3 und andererseits am Schenkel 6 bzw. dem Gehäusevorsprung 7 abstützt. Das dem Schenkel 10 benachbarte Einzelblech 11 ist mit einer Abbiegung 12 ausgestattet, die zwischen Gehäusewand 13 und dem Schenkel 10 zu liegen kommt. Die durch die Abbiegung entstandene Rundung 14 bildet den Lagerpunkt für den gesamten Anker. Vom Schenkel 10 weggebogene Zungen 15 des Einzelbleches 11 dienen einerseits der Halterung der weiteren Einzelbleche 16 und 17 und andererseits zur Aufnahme der Federn 18, die den Anker auf den Schenkel 10 drücken. Das freie Ende 19 des Einzelbleches 11 dient als Verbindung von Anker 4 zu Kontaktträger 20, der durch die nicht näher dargestellten Rückdruckfedern für das Rückstellen des Ankers 4 sorgt. Dadurch, daß keine in allen Richtungen formschlüssige Verbindung zwischen Anker 4 und Kontaktträger 20 vorhanden ist, kann sich der Kontaktträger bei seiner Bewegung der entsprechenden Verschiebebahn leichter anpassen. Der Anker ist nach allen Seiten fixiert. Die Rundung 14 stützt sich am Gehäuse ab. Die Innenseite des Einzelbleches 11 liegt am Joch 10 an. Ein Verschieben in Längsrichtung des Ankers zum Kontaktträger 20 hin wird ebenfals durch das Joch 10 durch die Abbiegung 12 verhindert. Auf der vom feststehenden Magnetteil abgewandten Seite des Ankers 4 wird dieser durch die Gehäuserippe 21 oder die Druckfeder 18 gehalten. Die Querverschiebung wird durch weitere Gehäuserippen 22 ausgeschlossen. Eine paßgenaue Halterung der Spule erfolgt über Ausgleichsrippen 23 im Spulenkörper 9. Ein Verschieben des feststehenden Magnetteils 2 wird durch einen Gehäuseanschlag 24 einerseits und eine Ausgleichsrippe 25 andererseits verhindert. Außerdem erfolgt eine zusätzliche Halterung durch das Andrücken der Polplatte 5 bzw. des Kurzschlußringes 8 am Gehäusevorsprung 7.

Zur Montage wird die Spule 3 mit dem Spulenkörper 9 auf den Schenkel 6 des feststehenden Magnetteils aufgeschoben. Die Polplatte 5 bzw. der Kurzschlußring 8 eingelegt und hernach das komplette Bauteil, bestehend aus feststehendem Magnetteil 2, Spule 3, Polplatte bzw. Kurzschlußring und angelegtem Anker 4 gegebenenfalls mit Rückdruckfedern 18 in das Gehäuse 1 eingeschoben und über die oben geschilderten Anschläge fixiert. Es handelt sich hier somit um eine relativ einfache Montage. Es können im wesentlichen die gleichen Teile bis auf Kurzschlußring und Polplatte für Gleich- und Wechselstromausführung benutzt werden. Es sind keine zusätzlichen Befestigungsmittel für Kurzschlußring bzw. Polplatte wie Verstemmen, Verschrauben, Verschweißen notwendig. Die seitliche Führung des feststehenden Magnetteils 2 kann durch Gehäuseführungen 26, wie sie aus Fig. 4 zu ersehen sind, erfolgen.

## Patentansprüche

1. Aus formschlüssig ineinandergreifenden Teilen aufgebautes Luftschütz, dessen U-förmig ausgebildetes, feststehendes Magnetteil (2) samt Klappanker (4) und auf einen ersten Schenkel (6) des feststehenden Magnetteiles (2) aufgeschobener Betätigungsspule (3) quer zur Bewegungsrichtung des Klappankers (4) in ein topfförmiges Gehäuse (1) eingeschoben ist, wobei das eine Ende des Klappankers (4) im Bereich des zweiten Schenkels (10) des feststehenden Magnetteiles (2) gelagert ist und das freie Ende (19) mit dem Kontaktträger (20) zusammenwirkt, dadurch gekennzeichnet, daß der Anker (4) aus sich in zu den Polflächen des feststehenden Magnetteiles (2) parallelen Ebenen erstreckenden Einzelblechen (11, 16, 17) zusammengesetzt ist, daß das den Polflächen des feststehenden Magnetteiles (2) zugewandte dieser Einzelbleche (11) am gelagerten Ende des Ankers (4) eine Abbiegung (12) aufweist, die - die Lage des Ankers (4) in seiner Längsrichtung sichernd - den zweiten Schenkel (10) des feststehenden Magnetteiles (2) hintergreift und in einem Spalt zwischen diesem Schenkel (10) und der benachbarten Gehäusewand (13) ragt, und daß zur Lagesicherung des Ankers (4) gegen seitliche Verschiebung oder Abheben aus der Lagerstelle weitere Gehäuserippen (21, 22) vorgesehen sind, derart, daß das Zusammenwirken des Ankers (4) mit dem Kontaktträger (20) aufgrund einfacher Anlage des freien Ankerendes (19) an dem Kontaktträger (20) erfolgen kann, und daß das feststehende Magnetteil (2) durch an dem zweiten Schenkel (10) des feststehenden Magnetteils (2) angreifende, an der benachbarten Innenwand (13) des Gehäuses (1) ausgebildete Anschläge (24) gegen Längsverschiebung im Gehäuse (1) gehalten ist.

2. Luftschütz nach Anspruch 1, dadurch gekennzeichnet, daß zur Sicherung des Ankers (4) gegen Abheben aus der Lagerstelle neben den Gehäuserippen (21) oder statt dieser Andrückfedern (18) vorgesehen sind.

3. Luftschütz nach Anspruch 1 oder 2, dadurch gekennzeichnet, daß an den an die Abbiegung (12) angrenzenden, um 90° versetzt liegenden Seitenkanten des dem feststehenden Magnetteil (2) zugewandten Bleches (11) vom feststehenden Magnetteil wegweisende, die weiteren Einzelbleche (16, 17) zwischen sich aufnehmende Zungen (15) abgebogen sind.

4. Luftschütz nach Anspruch 2, dadurch gekennzeichnet, daß die Zungen (15) zur Halterung der Andrückfedern (18) dienen.

5. Luftschütz nach Anspruch 1, dadurch gekennzeichnet, daß am ersten Schenkel (6) eine Polplatte (5) oder ein Kurzschlußring (8) eingelegt ist und durch Anlage am Gehäuse (1) gehalten ist.

## Revendications

1. Contacteur dans l'air, constitué de parties s'emboîtant mutuellement, dont la partie magnétique disposée fixe (2), de forme en U, conjointement avec l'armature basculante (4) et une bobine de commande (3), laquelle est glissée sur une première branche (6) de la partie magnétique fixe (2), sont glissées transversalement à la direction de mouvement de l'armature basculante (4) dans un boîtier (1) en forme de pot, une extrémité de l'armature (4) étant disposée basculante dans la zone de la seconde branche (10) de la partie magnétique fixe (2) et l'extrémité libre (19) de l'armature coopérant avec le porte-contacts (20), caractérisé en ce que l'armature (4) est composée de tôles individuelles (11, 16, 17) s'étendant dans des plans parallèles aux faces polaires de la partie magnétique fixe (2), que celle (11) de ces tôles dirigée vers les faces polaires de la partie magnétique fixe (2) présente une partie recourbée (12) à l'extrémité disposée basculante de l'armature (4), partie recourbée qui s'accroche derrière la seconde branche (10) de la partie magnétique fixe (2), en fixant la position de l'armature (4) dans le sens de sa longueur et en pénétrant dans une fente entre cette branche (10) et la paroi voisine (13) du boîtier, et que, pour empêcher l'armature (4) de se déplacer latéralement ou de se soulever de son point d'appui pour le basculement, des nervures (21, 22) sont prévues sur le boîtier, de manière que la coopération de l'armature (4) avec le porte-contacts (20) puisse s'effectuer par simple application de l'extrémité libre (19) de l'armature contre le porte-contacts, et que la partie magnétique fixe (2) est empêchée de se déplacer longitudinalement dans le boîtier (1) par des butées (24) formées sur la paroi interne voisine (13) du boîtier (1) et contre lesquelles s'applique la seconde branche (10) de la partie magnétique fixe (2).

2. Contacteur selon la revendication 1, caractérisé en ce que des ressorts de pression (18) sont prévus, en plus dfes nervures (21) sur le boîtier ou à leur place, pour empêcher l'armature (4) de se soulever de son point d'appui pour le basculement.

3. Contacteur selon la revendication 1 ou 2, caractérisé en ce que la tôle (11) dirigée vers la partie magnétique fixe (2) présente, sur ses bords latéraux voisins de la partie recourbée (12) et faisant un angle de 90° avec cette partie, des languettes (15) qui sont recourbées hors de cette tôle, dans le sens de l'éloignement de la partie magnétique fixe, et qui reçoivent entre elles les autres tôles individuelles (16,17).

4. Contacteur selon la revendication 2, caractérisé en ce que les languettes (15) servent au maintien des ressorts de pression (18).

5. Contacteur selon la revendication 1, caractérisé en ce qu'une plaque polaire (5) ou un anneau de court-circuit (8) est mis en place sur la première branche (6) et est tenu par application contre le boîtier (1).

## Claims

1. A contactor built of interlocking parts whose U-shaped, fixed magnet component (2), together with a hinged armature (4) and a working coil (3), which is set on a first shank (6) of the fixed magnet component (2), is inserted into a pot- shaped housing (1), at right angles to the direction of the movement of the hinged armature (4), whereby one end of the hinged armature (4) is supported in the area of the second shank (10) of the fixed magnet component (2) and the free end (19) operates in conjunction with the contact- carrier (20), characterised in that the armature (4) is composed of individual metal sheets (11, 16, 17) extending in planes parallel to the pole surfaces of the fixed magnet component (2), that the single sheet (11) which is adjacent the pole surfaces of the fixed magnet component (2), has a bend (12) at the supported end of the armature (4), which engages behind the second shank (10) of the fixed magnet component (2) and projects into a gap between this shank (10) and the adjacent housing wall (13), to secure the position of the armature (4) in its longitudinal direction, and that for the purpose of securing the armature (4) in position against being displaced to the side or being removed from its position, further housing ribs (21, 22) are provided, in such a way that the co-operation of the armature (4) with the contact-bearer (20) can take place by the free end of the armature (19) being simply rested on the contact-bearer (20), and that the fixed magnet component (2) is held in the housing (1) against longitudinal displacement by detents (24), which are formed on the adjacent interior wall (13) of the housing (1) and engage the second shank (10) of the fixed magnet component (2).

2. A contactor as claimed in Claim 1, characterised in that for the purpose of securing the armature (4) against removal from its position, compression springs (18) are provided in addition to or instead of the housing ribs (21).

3. A contactor as claimed in Claim 1 or Claim 2, characterised in that bent from the side edges lying at 90° to, and bordering, the bend (12) of the sheet (11) adjacent the fixed magnet component (2) are tongues (15) which extend away from the fixed magnet component (2) and receive between them the other sheets (16, 17).

4. A contactor as claimed in Claim 2, characterised in that the tongues (15) are used for holding the compression springs (18).

5. A contactor as claimed in Claim 1, characterised in that a pole plate (5) or a short-circuiting ring (8) is fitted on the first shank (6) and supported by being mounted on the housing (1).
